# FASCICULE DE BREVET EUROPEEN

(11) **EP 4 198 932 B1**
(45) Date de publication et mention de la délivrance du brevet: **24.07.2024**
(21) Numéro de dépôt: 21216161.6
(22) Date de dépôt: 20.12.2021
(51) Int. Cl.: G08B 17/06, G08B 17/00

(54) **DISPOSITIF DE DETECTION D'INCENDIES OU DE DEPASSEMENT ANORMAL DE TEMPERATURE, ENERGETIQUEMENT AUTONOME**
ENERGIEAUTONOME VORRICHTUNG ZUR ERKENNUNG VON BRÄNDEN ODER ANORMALEN TEMPERATURÜBERSCHREITUNGEN
DEVICE FOR DETECTING FIRES OR ABNORMAL EXCESS TEMPERATURE, ENERGETICALLY INDEPENDENT

(43) Date de publication de la demande: 21.06.2023
(73) Titulaire: Nimesis Technology, 57245 Mécleuves (FR)
(72) Inventeur: HAUTCOEUR, Alain, 57420 SECOURT (FR)
(74) Mandataire: Cabinet Bleger-Rhein-Poupon

(56) Documents cités:
- WO-A1-2016/151250
- JP-A- 2006 268 546
- RU-C1- 2 689 633

## Description

La présente invention concerne le domaine des dispositifs de détection et d'alerte de début de feux, ou de dépassement anormal de température.

La présente invention concerne plus spécifiquement un dispositif de détection d'incendies ou de dépassement anormal de température, énergétiquement, autonome, comprenant un composant à mémoire de forme, notamment un alliage à mémoire de forme désigné communément sous le sigle AMF, en liaison avec un composant piézoélectrique.

L'association des deux composants susmentionnés permet, sous certaines conditions, notamment de température, qui seront précisées ci-après dans la description, la génération d'un courant électrique qui est extrait dans un circuit électrique. Le signal électrique résultant est perçu par une antenne qui émet à son tour dans une bande de fréquence définie permettant l'envoi d'une alerte aux pompiers ou entités de traitement de l'incendie pour intervention sur le site menacé par l'incendie ou le dépassement anormal de température.

Le dispositif de détection énergétiquement autonome selon la présente invention trouvera des applications, par exemple mais non limitativement, dans la détection de feux de forêt, ou bien encore dans la détection d'incendies ou de dépassement anormal de température susceptibles de se déclencher sur des sites industriels sensibles.

En effet, avec le nombre grandissant de feux de forêts et d'incendies se déclenchant en Europe, et dans le monde entier, mais également en raison des risques d'explosion sur des sites industriels sensibles, il est important d'agir en amont afin de prévenir et de contenir au maximum ces feux, et d'éviter leur propagation ou bien les explosions de matières dangereuses.

Les incendies qui se produisent sur l'ensemble du globe sont à l'origine de pertes de milliers d'hectares de nature chaque année. En outre, ces incendies s'accompagnent d'émissions importantes de CO₂ et ont un impact négatif sur la qualité de l'air des régions touchées. Certains incendies, de taille et d'intensité particulièrement impressionnantes, peuvent projeter des panaches ou nuages de fumées s'étendant sur des centaines, voire des milliers, de kilomètres.

Les données récentes obtenues notamment par le programme Copernicus sur les feux de forêt montrent une tendance à leur augmentation en nombre, de même qu'un accroissement de la taille des zones touchées, de leur intensité et de leur persistance. Les régions considérées habituellement comme des zones froides, et donc moins propices aux incendies, comme la Sibérie ou l'Amérique du Nord, ne sont plus épargnées.

Or, une fois déclenchés, certains incendies prennent de telles proportions, qu'il est particulièrement long et compliqué de les maîtriser et d'en venir à bout.

Il devient, par conséquent, nécessaire de disposer d'un arsenal préventif efficace, permettant de détecter le plus tôt possible, dès l'origine, le déclenchement de feux dans des zones boisées, parfois reculées et difficilement accessibles, afin de les maîtriser rapidement et, en tout état de cause, avant qu'ils deviennent incontrôlables.

Dans l'état de la technique existant, il existe déjà de nombreux systèmes de détection d'incendies.

Le document de brevet français publié sous le numéro FR 2 614 984 décrit un système optique pour détecter un rayonnement thermique, destiné à détecter et localiser des feux de forêt dans leur phase initiale, lorsqu'il est encore facile de maîtriser l'incendie. Plus particulièrement, il s'agit d'un dispositif monté au sommet d'un mât et dont la partie optique comporte des miroirs, des lentilles de Fresnel ou des collimateurs à miroir concave, un système électromécanique de rotation et de balayage et des capteurs infrarouges. Ces derniers convertissent le rayonnement thermique capté en un signal électrique, qui, après le traitement électronique logiciel, déclenche l'alarme par des moyens de radiotélégraphie.

On connait également le brevet français FR 2 637 977 qui décrit un procédé de détection d'une source de chaleur, notamment applicable à la détection d'incendies, dans lequel on place un dispositif détecteur sur un support surélevé par rapport à la zone à surveiller, en sorte qu'il effectue un balayage horizontal de celle-ci.

Ce document décrit également une station pour la détection et la localisation d'un feu comprenant une source d'un faisceau laser de faible diamètre et, dans le trajet de ce faisceau émis, des organes miroirs de renvoi, un dispositif séparateur (lame séparatrice ou un cube séparateur à polarisation), un dispositif optique de variation de polarisation et de convergence, un miroir situé dans le faisceau divergent et conformé pour collimater le faisceau divergent reçu en un faisceau parallèle d'un relativement grand diamètre, et un ensemble optique. Le système, à l'exception de la source laser et du miroir, tourne autour d'un axe X-X et dirige le faisceau sortant pour que celui-ci balaye la zone à surveiller.

Le brevet français FR 2 893 743 décrit un procédé de détection d'incendies de forêts dans lequel une pluralité de capteurs constitue un maillage de la zone de forêt à surveiller. Chaque capteur est apte à détecter localement un départ de feu, et est associé à un émetteur radiofréquence relié à une borne de contrôle, de sorte que la détection d'un départ de feu à proximité d'un capteur est transmise automatiquement à la borne de contrôle, qui génère un signal d'alerte, notamment à destination des pompiers.

Toutefois, les conditions climatiques, les surfaces très importantes à surveiller, ainsi que la topographie des lieux rendent très compliqué le paramétrage de ces dispositifs.

A noter également que les dispositifs présentés dans ces documents sont basés sur une surveillance terrestre par caméras ou dispositifs optiques et infra rouges qui nécessitent des installations couteuses et un traitement des informations recueillies par des algorithmes très complexes.

En outre, les dispositifs de détection d'incendies basés sur des réseaux de capteurs terrestres, comme celui décrit dans le document FR 2 893 743, présentent l'inconvénient de nécessiter une alimentation par des batteries chimiques, qui sont peu respectueuses de l'environnement car non écologiques à fabriquer, et compliquées à recycler. A noter également que ces batteries nécessitent un entretien et un changement réguliers.

On connait également des dispositifs de surveillance aéroportés de type drones. Cependant, l'efficacité de ces dispositifs dépend de la fréquence de passage des engins au-dessus des zones à surveiller, ce qui n'est pas optimal.

Afin de remédier aux problèmes susmentionnés, et notamment à ceux posés par les dispositifs de détection d'incendies comportant des batteries, on a développé, dans l'état de la technique, des dispositifs de détection d'incendies de forêt, énergétiquement autonomes.

En particulier, la demande internationale de brevet publiée sous le numéro WO 2016/151250 décrit un dispositif de ce type.

Ce dispositif comporte un composant à mémoire de forme apte à convertir, en déplacement et/ou en changement de forme, autrement dit en énergie mécanique, la chaleur reçue par une source, dont la température est supérieure à une température seuil.

Outre ce composant à mémoire de forme, le dispositif comporte également un composant piézoélectrique apte à convertir le déplacement et/ou le changement de forme en énergie électrique.

Le composant piézoélectrique et le composant à mémoire de forme sont solidaires.

Un module électronique complète l'ensemble pour extraire les charges électriques du composant piézoélectrique, puis pour convertir l'énergie électrique produite par ce composant en un signal radioélectrique d'alerte de départ d'incendie à un poste de contrôle.

Plus particulièrement, dans ce détecteur, une pluralité de fils ronds en composant à mémoire de forme, généralement désigné par l'acronyme AMF, sont solidaires d'un composite piézoélectrique, comprenant une pluralité de cellules piézoélectriques reliées entre elles par des conducteurs électriques. Les cellules piézoélectriques sont assemblées et fixées entre deux couches de polymères, électriquement isolants, qui peuvent être de natures identiques ou différentes.

Le composant AMF peut également se présenter, en lieu et place de fils ronds, sous la forme d'une pluralité de bandes plates.

Les composants AMF, fils ronds ou bandes plates, sont préalablement conditionnés à température ambiante normale avant d'être positionnés sur le composite piézoélectrique constitué des cellules assemblées entre les couches de polymère. Lors d'un départ d'incendie engendrant une augmentation sensible de la température à laquelle est soumis le détecteur, les composants AMF reprennent leur forme initiale, en se raccourcissant. Il en résulte le relâchement de l'élément piézoélectrique précontraint qui tend à osciller autour de sa position d'équilibre. Cela entraine une modification de la forme du composite piézoélectrique, et provoque la génération d'un courant électrique.

L'énergie électrique est exploitée par le module électronique pour émettre un signal radioélectrique.

Un tel détecteur présente l'avantage d'être énergétiquement autonome, et donc de pouvoir fonctionner sans nécessiter l'utilisation de sources d'énergie complémentaires, comme une pile, ou une batterie.

On connait également le brevet français publié sous le numéro FR 3 044 802, qui décrit également un dispositif de détection d'incendies de forêts énergétiquement autonome, du type comprenant un composant AMF, cette foisci associé à une bobine électromagnétique pour produire de l'énergie électrique exploitable par un module électronique, là encore pour émettre un signal radioélectrique.

Le dispositif décrit dans ce document comporte plus particulièrement un corps dans lequel est disposé une bobine électromagnétique comprenant une bobine de fil conducteur reliée à un circuit électrique et coopérant avec un noyau en matériau magnétique. Le noyau est initialement bloqué, directement ou indirectement, par un composant AMF apte à empêcher tout mouvement relatif du noyau par rapport au corps du dispositif, dans une position extérieure à la bobine de fil conducteur, lorsque la température est inférieure à une température seuil.

Le composant AMF, initialement contraint, est apte à convertir la chaleur émise par une élévation de température au dessus de la température seuil, en un déplacement ou un changement de forme (il reprend sa forme initiale) apte à débloquer le noyau.

Le corps incorpore également au moins un ressort apte à se détendre et libérer de l'énergie permettant de propulser ledit noyau à l'intérieur de la bobine de fil conducteur lorsque le noyau est préalablement débloqué par le déplacement du composant AMF.

Un module électronique complète le dispositif. Ce module est apte à convertir la force électromotrice induite par le mouvement du noyau dans la bobine en un signal radioélectrique avertissant de la présence d'un incendie.

Cela étant, de tels détecteurs peuvent encore être améliorés. Ils sont en effet complexes et coûteux à fabriquer, nécessitant la présence de nombreux éléments à assembler, comme une pluralité de fils ou de bande de composants AMF à fabriquer, qu'il convient de coller sur un composite piézoélectrique, luimême nécessitant un assemblage complexe de cellules piézoélectriques reliées les unes aux autres par des conducteurs électriques et prises en sandwich entre des couches de polymères isolants.

En outre, en ce qui concerne les matériaux magnétostrictifs, qui se déforment sous l'action d'un champ magnétique variant, et dans une utilisation en tant que convertisseurs mécanique-électrique, une contrainte variant en fonction du temps leur est appliquée, afin d'obtenir un champ magnétique variant avec le temps. Celui-ci est ensuite utilisé pour produire un courant dans une bobine.

Cela étant, ces transducteurs peuvent générer une énergie électrique seulement s'ils sont très fortement sollicités, c'est-à-dire si la force appliquée est assez élevée et s'étend sur une longue durée.

Leur efficacité est par conséquent limitée, puisqu'ils génèrent peu d'énergie en comparaison de leurs dimensions.

Cependant, ces matériaux permettent de générer de fortes déformations en comparaison des piézoélectriques. C'est pourquoi ont été développés des composites piézoélectriques-magnétostrictifs. Dans ces dispositifs, la déformation importante générée par le matériau magnétostrictif (sous l'effet d'un champ magnétique) génère une forte charge électrique à faibles et forts taux d'application de l'énergie mécanique grâce aux piézoélectriques.

Cependant, cette solution nécessite l'application d'un champ magnétique externe, ce qui n'est pas souhaitable pour un détecteur incendie

La présente invention se veut à même de remédier, au moins en partie, aux inconvénients des dispositifs connus dans l'état de la technique.

Ainsi, la présente invention a pour objet un dispositif de détection d'incendies, ou de dépassement anormal de température, énergétiquement autonome, se présentant sous la forme d'un boitier à l'intérieur duquel est disposé, au moins, un composant à mémoire de forme apte à convertir en énergie mécanique, à savoir en déplacement et/ou en changement de forme, la chaleur reçue par une source dont la température est supérieure à une température seuil, au moins un composant piézoélectrique apte à convertir l'énergie mécanique dudit composant à mémoire de forme en énergie électrique, et un module électronique apte à convertir l'énergie électrique produite par ledit composant piézoélectrique en un signal radioélectrique d'alerte de départ d'incendie.

Ledit dispositif est plus particulièrement caractérisé en ce que ledit composant à mémoire de forme constitue, lors de son déplacement et/ou changement de forme, un moyen de sectionnement d'un moyen support auquel est solidarisé ledit au moins un composant piézoélectrique, le sectionnement dudit moyen support permettant le passage dudit au moins un composant piézoélectrique depuis une première position dite « sous tension » vers deuxième position dite « libre » dans laquelle ledit composant piézoélectrique est activé et apte à entrer en résonance et à produire l'énergie électrique captée par ledit module électronique.

Selon des modes particuliers de réalisation :
- ledit composant à mémoire de forme se présente sous la forme d'un manchon cylindrique engagé sur ledit moyen support, ce dernier consistant en un arbre relié audit boitier à l'intérieur de celui-ci, et sur lequel arbre est également solidarisée une lame élastique recouverte au moins en partie d'une couche d'un composant piézoélectrique ;
- ledit composant à mémoire de forme se présente sous la forme d'un manchon cylindrique engagé sur ledit moyen support, ce dernier consistant en un arbre sur lequel sont également solidarisées, de part et d'autre dudit manchon cylindrique, deux lames élastiques recouvertes au moins en partie d'une couche d'un composant piézoélectrique ;
- ledit composant à mémoire de forme est choisi parmi les alliages à base de cuivre CuAIBe, CuAINi et les alliages à base de nickel-titane NiTi, NiTiCu et NitiHf ;
- ledit composant piézoélectrique consiste en du titano-zirconate de plomb ;
- ledit module électronique, apte à convertir l'énergie électrique produite par ledit composant piézoélectrique en un signal radioélectrique d'alerte de départ d'incendie, consiste en un circuit imprimé PCB (Printed Circuit Board) ;
- ledit circuit imprimé est relié à une antenne émettrice du signal radioélectrique.

Le dispositif de détection selon la présente invention, faisant appel aux alliages à mémoire de forme (AMF), présente notamment l'avantage de permettre une détection rapide des départs de feux ou d'augmentation critiques de température. Cette détection rapide est permise grâce à l'effet mémoire de ces matériaux intelligents qui sont aptes à changer de forme avec la température.

Les caractéristiques du présent dispositif impliquent également que ce dernier soit totalement autonome et en adéquation avec les considérations écologiques recherchées actuellement, puisque ledit dispositif ne nécessite aucune batterie ou pile pour son fonctionnement, et dépend uniquement des propriétés matériaux de ces composants AMF.

D'autres buts et avantages de la présente invention apparaîtront au cours de la description qui va suivre se rapportant à des modes de réalisation qui ne sont donnés qu'à titre d'exemples indicatifs et non limitatifs.

La compréhension de cette description sera facilitée en se référant aux dessins joints en annexe et dans lesquels :
[Fig.1] représente, de manière schématique, le principe général de fonctionnement du dispositif de détection d'incendies ou de dépassement anormal de température, énergétiquement autonome, conforme à l'invention, à savoir une conversion de l'énergie provenant de la chaleur des flammes d'un incendie par ledit dispositif, conduisant finalement à la génération d'un signal radioélectrique.
[Fig.2] représente, de manière schématique, une vue en coupe transversale d'une première variante de réalisation du dispositif de détection énergétiquement autonome de l'invention, celui-ci comprenant une lame piézoélectrique liée à un arbre support sur lequel est également emmanché un composant AMF, ladite lame piézoélectrique étant dans une position précontrainte dans laquelle elle est désactivée, lorsque le dispositif, et en particulier le composant AMF, n'est pas soumis à une élévation de température due à un déclenchement d'incendie.
[Fig.3] est une vue similaire à la figure 2, la lame piézoélectrique se présentant toutefois ici dans une position libérée, dans laquelle elle est activée, après sectionnement de l'arbre dû à un allongement et une diminution de diamètre du composant AMF, cette modification de forme résultant d'une élévation de la température au-delà d'une température seuil ;
[Fig.4] représente, de manière schématique, une vue en coupe transversale d'une deuxième variante de réalisation du dispositif de détection de l'invention celui-ci comprenant deux lames piézoélectriques dans leur position précontrainte dans laquelle elles sont désactivées.
[Fig.5] est une vue similaire à la figure 4, lesdites lames piézoélectriques étant cette fois dans leur position libérée dans laquelle elles sont activées.
[Fig.6] illustre schématiquement une vue en perspective du boîtier du dispositif de détection de l'invention, équipé extérieurement d'une antenne et de moyens permettant la fixation dudit dispositif à un élément extérieur quelconque, tel qu'un arbre ou un poteau.
[Fig.7] est une représentation schématique du fonctionnement du dispositif de détection de l'invention, depuis la détection d'un départ d'incendie dans une forêt, jusqu'à l'alerte, en passant par le traitement du signal émis par ledit dispositif.

En référence aux figures des dessins ci-joints, la présente invention est relative à un dispositif 1 de détection d'incendies ou de dépassement anormal de température, qui consiste en un boîtier 2. Le dispositif 1 de l'invention présente, notamment, la caractéristique d'être énergétiquement autonome.

En effet, de manière essentielle et particulièrement avantageuse, ledit dispositif de détection 1 conforme à l'invention repose sur le principe de la conversion d'énergies.

Plus particulièrement, en référence à la figure 1, la chaleur dégagée, par exemple, par le déclenchement d'un incendie I, dans un endroit où est localisé un dispositif de détection 1 selon l'invention, entraîne une augmentation de la température à laquelle est soumis ledit dispositif 1, jusqu'à ce que celle-ci dépasse une température seuil. Le dépassement de cette température seuil entraine l'actionnement d'un composant à mémoire de forme 3, désigné ci-après dans la description par « composant AMF », que comporte ledit détecteur 1, ledit composant AMF 3 transformant l'énergie thermique reçue lors de l'augmentation de température, en énergie mécanique.

Ce composant AMF 3 est relié à un système de conversion d'énergie mécanique en énergie électrique, consistant en un système piézoélectrique 4, pour que cette énergie électrique puisse ensuite être convertie, par un module électronique 5, en un signal radiofréquence envoyé à un système de détection terrestre ou satellitaire pour donner l'alerte de départ d'incendie.

A noter que, dans la présente demande, on entend, par température seuil permettant une activation du composant AMF 4, une température comprise entre 0°C et +250°C, choisie en fonction des conditions d'utilisations et des critères géographiques.

A noter également que la température seuil au sens de la présente invention est, de manière avantageuse, parfaitement adaptable puisque le composant AMF 3 que comporte le dispositif détecteur 1 selon l'invention peut présenter des températures d'activation pouvant aller jusqu'à +250°C.

La température seuil considérée peut, par conséquent, être adaptée selon l'utilisation qui sera faite du dispositif 1 ; en effet, cette température seuil ne sera pas la même selon si ledit dispositif de détection 1 de l'invention est destiné à détecter un incendie ou s'il est destiné à être installé au niveau de sites industriels sensibles à l'intérieur desquels une température relativement élevée peut être considérée comme n'étant pas le signe d'un risque de départ d'incendie.

Le composant AMF peut être avantageusement constitué d'un alliage à mémoire de forme notamment à base de cuivre (CuAIBe, CuAINi, CuAIMn, CuZnAI), à base de nickel-titane (NiTi, NiTiFe, NiTiCu, NiTiCr, NiTiHf etc.), et les alliages à base de fer (FeMnSi, FeMnCr, FeMnCrSi). Certains de ces alliages à mémoire de forme peuvent être monocristallins, c'est-à-dire constitués d'un seul grain, ou de plusieurs grains séparés par des joints de grain à faible désorientation.

Préférentiellement, l'alliage AMF utilisable dans la fabrication du dispositif détecteur 1 d'incendies selon l'invention est choisi parmi CuAIBe, CuAINi, NiTi, NiTiCu, NiTiHf.

Plus préférentiellement encore, il s'agit de l'alliage NiTi qui est utilisé pour la fabrication du composant AMF 3 que comporte le dispositif détecteur 1 selon l'invention.

Selon une particularité propre au dispositif de détection 1 de l'invention, et comme illustré sur les figures 2 à 5 ci-jointes, ledit composant AMF 3 susmentionné, dont la température d'activation est adaptable, se présente sous la forme d'un moyen de sectionnement 31 d'un moyen support 6.

Plus particulièrement, comme visible sur les figures, ledit moyen de sectionnement 31 que comporte le dispositif 1 de l'invention se présente sous la forme d'un manchon cylindrique engagé sur le moyen support 6 qui consiste quant à lui en un arbre 6.

Lorsque, du fait d'un départ d'incendie ou d'une élévation anormale de la température, ledit moyen de sectionnement 31, préférentiellement sous la forme d'un manchon cylindrique 31, est soumis à une élévation de température, au-delà de la température seuil, celui-ci va s'allonger et diminuer de diamètre, entraînant la rupture de l'arbre support 6.

Sur cet arbre support 6 est solidarisé au moins un composant piézoélectrique 4. Le changement de forme du composant AMF, et le sectionnement du manchon cylindrique 31 qui en découle, sont aptes à entrainer le passage du composant piézoélectrique 4 depuis une première position dite « sous tension » ou « précontrainte » 71, illustrée sur les figures 2 et 4, dans laquelle ledit composant piézoélectrique 4 est désactivé, vers une deuxième position 72 dite « libre », visible sur les figures 3 et 5, dans laquelle ledit composant piézoélectrique 4 est activé.

Plus particulièrement, le passage dudit au moins un composant piézoélectrique 4 depuis ladite première position 71 (piézoélectrique inactif) vers ladite seconde position 72 (piézoélectrique actif), lorsque la température à laquelle est soumis le détecteur 1 franchit la température seuil, permet audit composant piézoélectrique 4 d'entrer en résonnance.

Ainsi, l'énergie mécanique qui est fournie par le mouvement du composant AMF 3, entraînant la cassure du bras support 6, applique une contrainte sur le composant piézoélectrique 4, qui passe d'une position à une autre, générant ainsi une énergie électrique de la part dudit composant piézoélectrique 4, sous la forme d'un courant (ou signal) électrique.

En effet, les matériaux piézoélectriques sont des matériaux qui peuvent être qualifiés d' « intelligents », dans la mesure où, sous l'effet d'une contrainte qui leur est appliquée, ils sont capables de produire un signal électrique.

Les matériaux piézoélectriques utilisables dans le cadre de la présente invention pour constituer ledit composant piézoélectrique 4 peuvent être de différentes natures, notamment du quartz, ou une céramique synthétique comme le PZT (Titano-Zirconate de Plomb).

Pour la réalisation du composant piézoélectrique 4 qui équipe le dispositif 1 de l'invention, on choisira tout préférentiellement le titano-zirconate de plomb.

Ainsi, dans la présente invention, lorsque le mouvement du composant AMF 3 applique une contrainte sur le composant piézoélectrique 4, un courant est généré, et extrait dans un module électrique 5. Ce dernier se présente avantageusement, sous la forme d'un circuit imprimé PCB (Printed Circuit Board).

Le module électronique permet donc de convertir l'énergie électrique produite par le composant piézoélectrique 4 du dispositif 1, lorsqu'il entre en résonance, en un signal radioélectrique servant à avertir et donner une alerte de départ de feu, avant destruction du dispositif 1 par les flammes.

Ce signal comporte avantageusement, au moins, les coordonnées géographiques et/ou un numéro d'identification du détecteur 1 permettant de localiser instantanément celui-ci et, par conséquent, de déterminer l'endroit du départ de feu.

Dans une première variante de réalisation du dispositif 1 de détection d'incendies ou de dépassement anormal de température selon l'invention, décrite à présent en référence aux figures 2 et 3, ledit arbre 6, sur lequel est monté le composant AMF se présentant sous la forme d'un manchon cylindrique 31, est solidarisé intérieurement au boîtier 2.

Dans cette variante, ledit arbre 6 supporte également le composant piézoélectrique 4 qui consiste ici en une lame élastique 41 recouverte, au moins en partie, d'une couche 42 de matériau piézoélectrique.

Dans la configuration d'origine du dispositif 1 de détection d'incendies, illustré sur la figure 2, ledit arbre support 6 est d'un seul tenant. En outre, ladite lame élastique 41 recouverte de composant piézoélectrique 42, est supportée, par l'une de ses extrémités 41a, par cet arbre 6, de préférence par l'intermédiaire d'un anneau enfilé sur ledit arbre 6. Au niveau de la deuxième extrémité 41b de la lame élastique 41 opposée à ladite première extrémité 41a, ladite lame 41 est solidarisée à un bâti 8 que comporte avantageusement le boîtier 2.

De cette manière, la lame élastique 41 qui constitue le composant piézoélectrique 4 du dispositif 1 est courbée dans une première position précontrainte 71, en sorte que ledit composant piézoélectrique 4, sous la forme d'une couche 42 recouvrant ladite lame 41, est inactivé.

L'élévation de température due, par exemple mais non limitativement, à un départ d'incendie, et le passage de la température à laquelle est soumis le dispositif 1 au-delà de la température seuil d'activation du composant AMF 3, entraine l'allongement et la diminution de diamètre du manchon cylindrique 31, desquels résulte le sectionnement en deux parties 6a et 6b de l'arbre support 6 et le passage de la lame élastique 41 recouverte de la couche piézoélectrique 42 dans une deuxième position « libre » 72, visible sur la figure 3 dans laquelle le composant piézoélectrique qui constitue la couche 42 est activé et entre en résonance produisant le signal électrique récupéré par le circuit imprimé PCB 5.

Une telle variante de réalisation présente l'avantage d'une intégration de la lame au boitier plus aisée. En outre, les couts pour la réaliser sont réduits

Dans une deuxième variante de réalisation du dispositif 1 de détection d'incendies ou de détection de dépassement anormal de température, décrite à présent en référence aux figures 4 et 5, ledit arbre 6, sur lequel est monté le composant AMF se présentant sous la forme d'un manchon cylindrique 31, supporte, tout comme dans la première variante, le composant piézoélectrique 4 qui consiste à présent en deux lames élastiques 41', 41".

Ici encore, chacune de ces lames 41', 41" est recouverte, au moins en partie, d'une couche 42', 42" de matériau piézoélectrique.

Dans cette variante, la mise sous tension des lames élastiques 41' 41" ne nécessite pas que l'arbre support 6 soit solidarisé intérieurement au boîtier 2 du dispositif 1, contrairement à la première variante de réalisation ne comportant qu'une seule lame 41.

Comme illustré sur les figures, les deux lames élastiques 41', 41" recouvertes de piézoélectrique 42', 42" sont supportées chacune par l'une de leurs extrémités 41 a', 41a", par l'intermédiaire d'un anneau enfilé au niveau de l'arbre support 6. Plus particulièrement, lesdites deux lames élastiques 41', 41" sont positionnées de part et d'autre du manchon cylindrique 31 en composant AMF. Au niveau de la deuxième extrémité 41b', 41b" des lames élastiques 41', 41", opposée à ladite première extrémité 41a', 41a", respectivement, lesdites lames 41', 41" sont solidarisées à un bâti 8 que comporte avantageusement le boîtier 2.

Dans la configuration d'origine du dispositif 1 de détection selon l'invention, illustré sur la figure 4, ledit arbre support 6 est d'un seul tenant et les lames élastiques 41', 41" qui constituent le composant piézoélectrique 4 du dispositif 1, sont courbées dans une première position précontrainte 71, en sorte que ledit composant piézoélectrique 4, sous la forme d'une couche 42', 42" recouvrant chacune desdites lames 41', 41", respectivement, est inactivé.

Là encore, le passage de la température à laquelle est soumis le dispositif 1 au-delà de la température seuil d'activation du composant AMF 3, suite à un départ d'incendie, ou suite à une élévation anormale de la température, entraine l'allongement et la diminution de diamètre du manchon cylindrique 31. Il en résulte le sectionnement en deux parties 6a et 6b de l'arbre support 6, comme visible sur la figure 5. Les deux lames élastiques 41', 41" recouvertes de la couche piézoélectrique 42', 42"passent alors dans une deuxième position « libre » 72. Dans cette position 72, le composant piézoélectrique, qui constitue les couches 42' et 42" est alors activé, et entre en résonance, produisant le signal électrique récupéré par le circuit imprimé PCB 5.

Une telle variante de réalisation présente l'avantage d'une plus grande stabilité au départ, moins d'efforts à générer, et un poids réduit.

De manière particulièrement préférentielle, quel que soit le mode de réalisation choisi pour la conception du dispositif de détection 1 d'incendies ou de dépassement anormal de température selon l'invention, ce dernier comporte une antenne 9, visible sur la figure 6, reliée au circuit imprimé 5, et qui perçoit le signal électrique envoyé par ledit circuit 5.

En référence, à présent, à la figure 7 des dessins ci-joints, ladite antenne 9 du dispositif de détection 1 de l'invention émet alors un signal 10 dans une bande de fréquences définie. Ce signal 10 est capté par un système de détection satellitaire 11 et/ou par un système de détection terrestre 12, comme une antenne relais au sol, avant d'être transmis à une unité 13 d'une entité de traitement de l'incendie, par exemple les pompiers ou un poste de contrôle, pour intervention de cette entité dans les meilleurs délais.

La portée du signal 10 émis peut-être de plusieurs centaines de mètres à plusieurs centaines de kilomètres, ce qui permet en outre de configurer tout un réseau de détecteurs 1, quelle que soit la configuration du terrain.

Le dispositif de détection 1 d'incendies ou de dépassement anormal de température selon la présente invention présente plusieurs aspects particulièrement intéressants.

D'une part, il est peu coûteux en comparaison avec l'investissement que nécessitent la fabrication et l'installation de détecteurs actuels basé sur des systèmes optiques, ou en comparaison avec la mise en place d'une surveillance aérienne. Le présent dispositif 1 peut, en effet, être simplement positionné et solidarisé au niveau d'un arbre, ou d'un piquet, par exemple, au travers de moyens de fixation 14 qui sont visibles sur la figure 6.

En outre, le dispositif 1 a une durée de vie particulièrement importante, estimée à plus de 40 ans, sans nécessiter de maintenance une fois celui-ci installé, car il est énergétiquement autonome et fiable.

Il découle également de cet aspect « autonomie », sans batterie chimique, un aspect positif d'un point de vue environnemental.

A noter également que le temps de réponse est rapide, estimé entre 5 et 30 secondes suivant le début d'un incendie, l'activation du composant AMF que comporte ledit dispositif 1 étant quasiment instantanée. De tels dispositifs selon l'invention sont donc particulièrement efficaces, sans nécessiter l'application d'une force trop importante et/ou s'étendant dans le temps.

La température de détection est adaptable, le dispositif de détection 1 étant basé sur des composants AMF dont la température d'activation peut être comprise entre 45°C et 200°C.

Finalement, en comparaison avec des dispositifs de détection d'incendie existant basés sur l'utilisation des propriétés de composants AMF, il est de conception plus simple, et présente une fiabilité plus grande.

## Revendications

1. Dispositif (1) de détection d'incendies ou de dépassement anormal de température, énergétiquement autonome, se présentant sous la forme d'un boitier (2) à l'intérieur duquel est disposé, au moins, un composant à mémoire de forme (3) apte à convertir en énergie mécanique, à savoir en déplacement et/ou en changement de forme, la chaleur reçue par une source dont la température est supérieure à une température seuil, au moins un composant piézoélectrique (4) apte à convertir l'énergie mécanique dudit composant à mémoire de forme (3) en énergie électrique, et un module électronique (5) apte à convertir l'énergie électrique produite par ledit composant piézoélectrique (4) en un signal radioélectrique d'alerte de départ d'incendie, ledit dispositif (1) étant **caractérisé en ce que** ledit composant à mémoire de forme (3) constitue, lors de son déplacement et/ou changement de forme, un moyen de sectionnement (31) d'un moyen support (6) auquel est solidarisé ledit au moins un composant piézoélectrique (4), le sectionnement dudit moyen support (6) permettant le passage dudit au moins un composant piézoélectrique (4) depuis une première position (71) dite « sous tension » vers une deuxième position (72) dite « libre » dans laquelle ledit composant piézoélectrique (4) est activé et apte à entrer en résonance et à produire l'énergie électrique captée par ledit module électronique (5).

2. Dispositif (1) de détection d'incendies ou de dépassement anormal de température, énergétiquement autonome, selon la revendication 1, **caractérisé en ce que** ledit composant à mémoire de forme (3) se présente sous la forme d'un manchon cylindrique (31) engagé sur ledit moyen support, ce dernier consistant en un arbre (6) relié audit boitier (2) à l'intérieur de celui-ci, et sur lequel arbre (6) est également solidarisée une lame élastique (41) recouverte au moins en partie d'une couche d'un composant piézoélectrique (42).

3. Dispositif (1) de détection d'incendies ou de dépassement anormal de température, énergétiquement autonome, selon la revendication 1, **caractérisé en ce que** ledit composant à mémoire de forme (3) se présente sous la forme d'un manchon cylindrique (31) engagé sur ledit moyen support, ce dernier consistant en un arbre (6) sur lequel sont également solidarisées, de part et d'autre dudit manchon cylindrique (31), deux lames élastiques (41',41") recouvertes au moins en partie d'une couche d'un composant piézoélectrique (42', 42").

4. Dispositif (1) de détection d'incendies ou de dépassement anormal de température, énergétiquement autonome, selon l'une quelconque des revendications 1 à 3 **caractérisé en ce que** ledit composant à mémoire de forme (3) est choisi parmi les alliages à base de cuivre CuAIBe, CuAINi et les alliages à base de nickel-titane NiTi, NiTiCu et NitiHf.

5. Dispositif (1) de détection d'incendies ou de dépassement anormal de température, énergétiquement autonome, selon l'une quelconque des revendications 1 à 4 **caractérisé en ce que** ledit composant piézoélectrique (4) consiste en du titano-zirconate de plomb.

6. Dispositif (1) de détection d'incendies ou de dépassement anormal de température, énergétiquement autonome, selon l'une quelconque des revendications 1 à 5 **caractérisé en ce que** ledit module électronique (5), apte à convertir l'énergie électrique produite par ledit composant piézoélectrique (4) en un signal radioélectrique d'alerte de départ d'incendie, consiste en un circuit imprimé PCB (Printed Circuit Board).

7. Dispositif (1) de détection d'incendies ou de dépassement anormal de température, énergétiquement autonome, selon l'une quelconque des revendications 1 à 6 **caractérisé en ce que** ledit circuit imprimé (5) est relié à une antenne émettrice (9) du signal radioélectrique.

## Patentansprüche

1. Energieautonome Vorrichtung (1) für die Erkennung von Bränden oder einer anormalen Temperaturüberschreitung, die in Form eines Gehäuses (2) vorliegt, in dessen Inneren mindestens eine Formgedächtniskomponente (3), die geeignet ist, um die von einer Quelle aufgenommenen Wärme, deren Temperatur über einer Schwellentemperatur liegt, in mechanische Energie, nämlich in eine Verschiebung und/oder in eine Formänderung, umzuwandeln, mindestens eine piezoelektrische Komponente (4), die geeignet ist, um die mechanische Energie der Formgedächtniskomponente (3) in elektrische Energie umzuwandeln, und ein elektronisches Modul (5), das geeignet ist, um die von der piezoelektrischen Komponente (4) erzeugte elektrische Energie in ein Funksignal zur Warnung vor einem Brandausbruch umzuwandeln, angeordnet ist, wobei die Vorrichtung (1) **dadurch gekennzeichnet ist, dass** die Formgedächtniskomponente (3) während ihrer Verschiebung und/oder Formänderung ein Mittel (31) zum Trennen eines Trägermittels (6), an dem die mindestens eine piezoelektrische Komponente (4) befestigt ist, bildet, wobei das Teilen des Trägermittels (6) den Übergang der mindestens einen piezoelektrischen Komponente (4) von einer ersten Position (71), die "unter Spannung" genannt wird, in eine zweite Position (72), die "frei" genannt wird, zu ermöglichen, in der die piezoelektrische Komponente (4) aktiviert und geeignet ist, um in Resonanz zu kommen, und um elektrische Energie, die durch das elektronische Modul (5) aufgefangen wird, zu erzeugen.

2. Energieautonome Vorrichtung (1) für die Erkennung von Bränden oder einer anormalen Temperaturüberschreitung nach Anspruch 1,
**dadurch gekennzeichnet, dass** die Formgedächtniskomponente (3) in Form einer zylindrischen Hülse (31) vorliegt, die auf dem Trägermittel in Eingriff steht, wobei letzteres aus einer Welle (6) besteht, die mit dem Gehäuse (2) an dessen Innerem verbunden ist, und auf der Welle (6) ebenfalls eine elastische Zunge (41) befestigt ist, die mindestens teilweise mit einer Schicht einer piezoelektrischen Komponente (42) bedeckt ist.

3. Energieautonome Vorrichtung (1) für die Erkennung von Bränden oder einer anormalen Temperaturüberschreitung nach Anspruch 1,
**dadurch gekennzeichnet, dass** die Formgedächtniskomponente (3) in Form einer zylindrischen Hülse (31) vorliegt, die auf dem Trägermittel in Eingriff steht, wobei letzteres aus einer Welle (6) besteht, auf der ebenfalls auf beiden Seiten der zylindrischen Hülse (31) zwei elastische Zungen (41',41") befestigt sind, die mindestens teilweise mit einer Schicht einer piezoelektrischen Komponente (42', 42") bedeckt sind.

4. Energieautonome Vorrichtung (1) für die Erkennung von Bränden oder einer anormalen Temperaturüberschreitung nach einem der Ansprüche 1 bis 3, **dadurch gekennzeichnet, dass** die Formgedächtniskomponente (3) aus den Legierungen auf Kupferbasis CuAIBe, CuAINi und den Legierungen auf Nickel-Titan-Basis NiTi, NiTiCu und NitiHf ausgewählt ist.

5. Energieautonome Vorrichtung (1) für die Erkennung von Bränden oder einer anormalen Temperaturüberschreitung nach einem der Ansprüche 1 bis 4, **dadurch gekennzeichnet, dass** die piezoelektrische Komponente (4) aus Titanzirkonat von Blei besteht.

6. Energieautonome Vorrichtung (1) für die Erkennung von Bränden oder einer anormalen Temperaturüberschreitung nach einem der Ansprüche 1 bis 5, **dadurch gekennzeichnet, dass das** elektronische Modul (5), das geeignet ist, um die von der piezoelektrischen Komponente (4) erzeugte elektrische Energie in ein Funksignal zur Warnung vor einem Brandausbruch umzuwandeln, aus einer Leiterplatte PCB (Printed Circuit Board) besteht.

7. Energieautonome Vorrichtung (1) für die Erkennung von Bränden oder einer anormalen Temperaturüberschreitung nach einem der Ansprüche 1 bis 6, **dadurch gekennzeichnet, dass die** Leiterplatte (5) mit einer Sendeantenne (9) des Funksignals verbunden ist.

## Claims

1. An energy-autonomous device (1) for detecting fires or an abnormal temperature exceedance, which device is provided in the form of a housing (2), on the inside of which is arranged at least one shape-memory component (3) capable of converting the heat received from a source, the temperature of which is greater than a threshold temperature, into mechanical energy, namely by movement and/or change of shape, at least one piezoelectric component (4) capable of converting the mechanical energy of said shape-memory component (3) into electrical energy, and an electronic module (5) capable of converting the electrical energy produced by said piezoelectric component (4) into a fire warning radio signal, said device (1) being **characterized in that** said shape-memory component (3) constitutes, during the movement or change of shape thereof, a means (31) of severing a support means (6) to which said at least one piezoelectric component (4) is secured, the severing of said support means (6) enabling said at least one piezoelectric component (4) to move from a first position (71), referred to as "tensioned", to a second position (72), referred to as "free", in which said piezoelectric component (4) is activated and capable of resonating and producing the electrical energy captured by said electronic module (5).

2. The energy-autonomous device (1) for detecting fires or an abnormal temperature exceedance according to claim 1, **characterized in that** said shape-memory component (3) is provided in the form of a cylindrical sleeve (31) applied over said support means, the support means consisting of a shaft (6) connected to said housing (2) on the inside thereof, and onto said shaft (6) is also secured an elastic blade (41) covered at least partially by a layer of a piezoelectric component (42).

3. The energy-autonomous device (1) for detecting fires or an abnormal temperature exceedance according to claim 1, **characterized in that** said shape-memory component (3) is provided in the form of a cylindrical sleeve (31) applied over said support means, the support means consisting of a shaft (6) on which are also secured, on either side of said cylindrical sleeve (31), two elastic blades (41', 41") covered at least partially by a layer of a piezoelectric component (42', 42").

4. The energy-autonomous device (1) for detecting fires or an abnormal temperature exceedance according to any of claims 1 to 3, **characterized in that** said shape-memory component (3) is selected from copper-based alloys CuAlBe, CuAINi and nickel-titanium-based alloys NiTi, NiTiCu and NitiHf.

5. The energy-autonomous device (1) for detecting fires or an abnormal temperature exceedance according to any of claims 1 to 4, **characterized in that** said piezoelectric component (4) consists of lead zirconate titanate.

6. The energy-autonomous device (1) for detecting fires or an abnormal temperature exceedance according to any of claims 1 to 5, **characterized in that** said electronic module (5), which is capable of converting the electrical energy produced by said piezoelectric component (4) into a fire warning radio signal, consists of a printed circuit board PCB.

7. The energy-autonomous device (1) for detecting fires or an abnormal temperature exceedance according to any of claims 1 to 6, **characterized in that** said printed circuit board (5) is connected to a radio signal transmitter antenna (9).
